# EUROPÄISCHE PATENTSCHRIFT

(11) **EP 0 528 818 B1**
(45) Veröffentlichungstag und Bekanntmachung des Hinweises auf die Patenterteilung: **04.05.1994**
(21) Anmeldenummer: 91907725.5
(22) Anmeldetag: 23.04.1991
(51) Int. Cl.: B26B 19/20, B26B 19/10

(54) **ELEKTRISCHE HAARSCHNEIDEMASCHINE**
ELECTRIC HAIR-CUTTER
TONDEUSE ELECTRIQUE A CHEVEUX

(30) Priorität: 27.04.1990 DE 4013436
(43) Veröffentlichungstag der Anmeldung: 03.03.1993
(73) Patentinhaber: Braun Aktiengesellschaft, Frankfurt am Main (DE)
(72) Erfinder: ULLMANN, Roland, D-6050 Offenbach (DE)
(86) Internationale Anmeldenummer: DE9100327
(87) Internationale Veröffentlichungsnummer: WO9117024

(56) Entgegenhaltungen:
- EP-A- 176 372
- EP-A- 212 215
- DE-A- 3 638 872
- GB-A- 2 199 785

## Beschreibung

Die Erfindung betrifft eine elektrische Haarschneidemaschine mit einem Scherkopf sowie mit einem auf den Scherkopf aufsetzbaren Distanzkamm zur gleitenden Auflage auf der zu behandelnden Hautoberfläche, der in verschiedenen Raststellungen bezüglich der Vorderkante des Scherkopfes einstellbar ist, sowie mit einem Schiebeschalter zum Ein- und Ausschalten des Antriebes der Haarschneidemaschine sowie zum Verschieben des Distanzkammes, wobei der Distanzkamm und der Schiebeschalter mit in Eingriff bringbaren Kupplungsmitteln versehen sind und zu der "Ein"- und "Aus"-Stellung des Schiebeschalters weitere Raststellungen vorgesehen sind.

Eine solche Haarschneidemaschine ist aus der EP-A-212 215 bekannt. Zum Abschalten des Antriebs muß hier der Benutzer - unabhängig davon, mit welcher Schnittlänge er sich die Haare geschnitten hat - den Schiebeschalter in die "Aus"-Position "0" zurückstellen. Hierdurch wird automatisch auch der Distanzkamm in die Position mit der kleinsten Schnittlänge zurückgestellt, so daß der Benutzer bei der nächsten Anwendung nicht mehr feststellen kann, mit welcher Schnittlänge er sich beim letzten Mal die Haare geschnitten hat.

Aufgabe der Erfindung ist es deshalb, eine Haarschneidemaschine der eingangs genannten Art so auszugestalten, daß der Benutzer eine als günstig gewählte Schnittlänge bei einer erneuten Inbenutzungsnahme wiedererkennen kann.

Diese Aufgabe wird dadurch gelöst, daß in einer Haarschneidemaschine der eingangs genannten Art ein einstellbarer Vorwahlschieber vorgesehen ist, der über weitere Mittel mit dem Schiebeschalter derart gekoppelt ist, daß der Antrieb der Haarschneidemaschine erst bei einer durch den Vorwahlschieber bestimmten Raststellung des Distanzkammes einschaltet.

Vorteilhafte Ausgestaltungen sind den Unteransprüchen entnehmbar.

Im folgenden wird die Erfindung anhand eines in der Zeichnung dargestellten Ausführungsbeispiels näher beschrieben.

Es zeigen:
- Fig. 1: Eine Haarschneidemaschine in perspektivischer Ansicht,
- Fig. 2: eine Ansicht der Frontseite der Haarschneidemaschine mit aufgesetztem Distanzkamm,
- Fig. 3: die gleiche Ansicht der Haarschneidemaschine bei abgebrochenem Distanzkamm,
- Fig. 4: eine Seitenansicht der in Fig. 3 dargestellten Haarschneidemaschine, zum Teil im Längsschnitt,
- Fig. 5: die prinzipielle Ausführung der Kupplung zwischen der Haarschneidemaschine und den auf deren Scherkopf aufgesetzten Distanzkamm,
- Fig. 6: das der Haarschneidemaschine zugeordnete Rastgesperre für das Positionieren des Distanzkammes in unterschiedlichem Abstand zur Vorderkante des Scherkopfes,
- Fig. 7: die Prinzipdarstellung eines Ausführungsbeispiels und
- Fig. 8: die Seitenansicht einer Haarschneidemaschine mit einem Vorwahlschieber.

Die Funktionsweise der Haarschneidemaschine soll nun zunächst ohne den vorgesehenen Vorwahlschieber erläutert werden.

Wie die Fig. 1 bis 4 erkennen lassen, besteht die Haarschneidemaschine 1 im wesentlichen aus einem schmalen, haptisch gestalteten Körper, dem ein Scherkopf 2 zugehört, der in den Fig. 1 und 2 durch einen auf den Scherkopf 2 aufgesetzten Distanzkamm 3 überdeckt ist. Der Distanzkamm 3 hat die Aufgabe, die Vorderkante 4 des aus einer festen Scherkammplatte 5 und einem auf diesem hin- und hergleitenden Schermesser 6 gebildeten Scherkopfes 2 in vorbestimmtem Abstand zur jeweils zu behandelnden Hautoberfläche, beispielsweise der Kopfhaut einer zu frisierenden Person, zu halten, wobei der Distanzkamm 3 - wie noch später erläutert - in unterschiedlichen Hubstellungen gegenüber dem Körper 7 der Haarschneidemaschine 1 an deren Scherkopf 2 positionierbar ist.

Der Distanzkamm 3 umfaßt als Hohlkörper den Körper 7 der Haarschneidemaschine 1 im Bereich seines Scherkopfes 1 an allen vier Seiten, wobei seine ihm angeformten zahnförmigen Stützen 8 den zu schneidenden Haaren der zu behandelnden Person den Durchtritt zum Scherkopf 2 gestatten, von dessen Schermesser 6 sie dann abgeschnitten werden. Die hierbei verbleibende Länge der abgeschnittenen Haare entspricht - bei auf die Hautoberfläche aufgesetzten Stützen 8 - dem Abstand der Vorderkante der zahnförmigen Stützen 8 von der Vorder- oder Schneidkante des Scherkopfes 2 bzw. des ihm zugehörigen Schermessers 6, wobei dieser Abstand - wie bereits erwähnt - bei der Haarschneidemaschine 1 veränderbar ist.

Zum funktionsgerechten Gebrauch der Haarschneidemaschine 1 unter Verwendung des die zu schneidende Haarlänge bestimmenden Distanzkammes 3 sind letzterem Kupplungsmittel zugeordnet, die mit geeigneten Kupplungsgliedern des Körpers 7 der Haarschneidemaschine 1 zusammenwirken.

Wie insbesondere die Fig. 4 und 5 zeigen, ist hierzu der Haarschneidemaschine 1 ein Kupplungsstößel 10 zugeordnet, der in einer gehäuseseitigen Führung 9 mit T-förmigen Querschnitt in Richtung der Längsachse x der Haarschneidemaschine 1 gleitbar ist. Diesem Kupplungsstößel 10 ist ein Schiebeschalter 11 zugeordnet, der sich über die gesamte Breite der Haarschneidemaschine 1 erstreckt und damit ein sicheres Bedienen sowohl mit der linken als auch mit der rechten Hand des Gerätebenutzers, also eine Einhandbedienung zuläßt. Der Schiebeschalter 11 erfüllt mehrere Funktionen, nämlich zunächst diejenige, den elektrischen oder mechanischen Antrieb der Haarschneidemaschine 1 ein- oder auszuschalten, sodann die weitere Funktion, den Distanzkamm 3 mit der Haarschneidemaschine 1 funktionsgerecht zu kuppeln bzw. zu entkuppeln, und schließlich die Funktion, den angekuppelten Distanzkamm 3 in jeweils andere Distanzen bewirkende Gebrauchsstellungen zu überführen.

Die Funktion des mittels des Schiebeschalters 11 innerhalb und unterhalb der Frontwandung 12 der Haarschneidemaschine 1 längs verschiebbaren Kupplungsstößels 10 im Zusammenwirken mit dem Kupplungsmittel des Distanzkammes 3 zeigen - in mehreren Kupplungsphasen - die Fig. 5 und 6.

Die Fig. 5 zeigt hierbei die grundsätzliche Wirkungsweise der Kupplung 13 zwischen dem hier dem Kupplungsstößel 10 zugeordneten Schiebeschalter 11 der Haarschneidemaschine 1 und dem auf den Scherkopf 2 des Körpers 7 der Haarschneidemaschine 1 aufsetzbaren Distanzkamm 3.

Wie ersichtlich, ist dem mit dem Schiebeschalter 11 verbundenen Kupplungsstößel 10 eine Kupplungsnase 14 angeformt, die um die Achse eines dem Kupplungsstößels 10 angeformten Filmscharniers 15 schwenkbar ist, und zwar derart, daß die Kupplungsnase 14 nach jedem Verschwenken selbsttätig wieder in ihre Ausgangsstellung gemäß Fig. 5 zurückkehrt.

Der den Scherkopf 2 der Haarschneidemaschine 1 umgebende, aufgesetzte Distanzkamm 3 ist im Bereich seiner als Kupplungsmittel dienende Wandung 16 eine den Kupplungsstößel 10 einschließlich seiner Kupplungsnase 14 aufnehmende Kupplungsnut 17 zugeordnet. Diese Kupplungsnut 17 umfaßt eine der Kupplungswandung 16 des Distanzkammes 3 angeformte Rastschulter 18, die von der Kupplungsnase 14 des Kupplungsstößels 10 durch Ausweichen in die von einer Gehäusewand 19 der Haarschneidemaschine 1 gebildeten Vertiefung 20 im Bereich der Kupplungsnut 17 während des Aufsetzens des Distanzkammes 3 überwunden wird.

Der aufgesetzte Distanzkamm 3 wird sonach von der seine Rastschulter 18 hintergreifenden Kupplungsnase 14 des Kupplungsstößels 10 gehalten und damit gegen ungewolltes Lösen von der Haarschneidemaschine 1 gesichert. In dieser Aufsetzstellung der so miteinander in Verbindung gebrachten Kupplungsglieder 10, 14 der Haarschneidemaschine 1 und den Kupplungsgliedern 17, 18 des Distanzkammes 3 befindet sich der auch auf elektrische Schalter 21 für den Antrieb einwirkende Schiebeschalter 11 noch in der "Aus"-Stellung, in der der Speisestromkreis der Haarschneidemaschine 1 geöffnet ist. Durch anschließendes Verschieben des Schiebeschalters 11 und damit auch des Kupplungsstößels 10 in Richtung der Achse x der Haarschneidemaschine 1 - gleich Hubrichtung x des Distanzkammes 3 - von der in Fig. 5 dargestellten Position "Aus" in die darin gestrichelt dargestellte Position "Ein" betätigt der Schiebeschalter 11 den Schalter, wodurch der Speisestromkreis der Haarschneidemaschine 1 geschlossenen und damit deren nicht dargestellter Antrieb eingeschaltet ist.

In dieser "Ein"-Stellung gelangt die Vorderwand 23 des Kupplungsstößels 10 an eine der Kupplungswandung 16 des Distanzkammes 3 angeformte Sperrschulter 24, während die der Kupplungsnase 14 (gemäß Fig. 5) abgewandte Seitenwand 25 an der Außenwandung 26 einer durch die Gehäusewand 19 der Haarschneidemaschine 1 und durch die Kupplungswandung 16 des Distanzkammes 3 gebildeten Zwangsführung 27 gleitend zur Anlage kommt. Damit ist in der "Ein"-Stellung des Schiebeschalters 11 der Kupplungsstößel 10 durch die Zwangsführung 27 an einem elastischen Ausweichen von der Sperrschulter 24 gehindert. Die das Ausweichen erleichternde Schrägkante 28 des Kupplungsstößels 10, der beim Aufsetzen des Distanzkammes 3 mit der Schrägkante 29 der Rastschulter 18 der kammseitigen Kupplungswandung 16 zusammenwirkt, kommt sonach hier nicht zur Wirkung.

Die Fig. 6 zeigt in einer schematischen Frontansicht ein sowohl den Kupplungsstößel 10 als auch den Schiebeschalter 11 umfassenden, vertikal verschiebliches Griffstück 30, das der Haarschneidemaschine 1 als Zentralschalter dient. Dem Griffstück 30 ist hier um ein eingeformtes Filmscharnier 31 schwenkender Rasthebel 32 angeformt, dessen Ratsnase 33 unter Eigenfederung in Rastkerben einer gerätefest angeordneten Rastenleiste 34 der Haarschneidemaschine 1 eingreift und mit diesen je ein Rastgesperre bildet. Der Eingriff der Rastnase 33 in die (gemäß Fig. 6) unterste Rastkerbe 34.1 bestimmt die "Aus"-Stellung des Schiebeschalters 11. Wird der Schiebeschalter 11 um eine Rastteilung nach oben geschoben, so gelangt die Rastnase 33 in die Rastkerbe 34.2, welche "Ein"-Stellung des Schiebeschalters 11 bestimmt. Der Kupplungsstößel 10 gelangt hierbei aus seiner nach Überwindung der Rastschulter 18 eingenommenen "Aus"-Stellung in die "Ein"-Stellung, in der seine Kupplungsnase 14 an der Sperrschulter 24 und der Innenwandung 26 der Zwangsführung 27 zur Anlage kommt und damit die Kupplung der Haarschneidemaschine 1 mit dem Distanzkamm 3 zum Zwecke der Positionierung des Distanzkammes vollzogen ist.

Durch weiteres Verschieben des Schiebeschalters 11 in Richtung x (Fig. 5) um eine weitere Raststellung gelangt die Rastnase 33 in die Rastkerbe 34.3. Hierbei wird durch den in Richtung x mitbewegten Kupplungsstößel 10 der Distanzkamm 3 infolge der Anlage der stößelseitigen Vorderwand 23 an der Sperrschulter 24 der Kupplungswandung 16 in eine erste Raststelung gehoben. Diese erste Raststellung bewirkt das Schneiden der vom Distanzkamm 3 erfaßten Haare mit relativ geringer Schnittlänge. Die Raststellung wird hier von einer dem Scherkopf 2 der Haarschneidemaschine 1 zugehörigen Markierungsskala 35, deren Ziffer "1" bis "4" in einem Ausschnitt 36 zwischen und unterhalb zweier benachbarten zahnförmigen Stützen 8 des Distanzkammes 3 sichtbar werden, angezeigt. Eine der Frontseite des Distanzkammes 3 zugeordnete Marke 37 zeigt dabei die jeweilige Raststellung - hier die geringstmögliche Raststellung "1" - des Distanzkammes 3 an.

In gleicher Weise gelangt durch weiteres Nach-Oben-Schieben des Kupplungsstößels 10 mittels des ihm zugeordneten Schiebeschalters 11 der Distanzkamm 3 in weitere, den Abstand zwischen Scherkopf 2 und Distanzkamm 3 vergrößernde Raststellungen, die durch Einfallen der Rastnase 33 in die Rastkerben 34.4, 34.5 und 34.6 gekennzeichneten und anhand der Markierungsskala 35 durch die mittels Skalaziffern "1", "2", "3", "4" korrespondierende Marke 37 bzw. durch Ablesen der in Schieberichtung liegende unterste, vom Distanzkamm 3 nicht abgedeckten Skalenziffern angezeigt sind.

Das Zurückfahren des Distanzkammes 3 - beispielsweise zum Umschalten der Haarschneidemaschine 1 auf eine kürzere Schnittlänge - erfolgt in einfacher Weise durch Zurückschieben des Schiebeschalters 11 in der der Pfeilrichtung x entgegengesetzten Richtung. Hierbei wird der Kupplungsstößel 10 in gleicher Schubrichtung bewegt und durch Einwirkung der Zwangsführung 27 die Kupplungswandung 16 des Distanzkammes 3 infolge der Anlage der stößelseitigen Schrägkante 38 an der mit dieser korrespondierenden Schrägkante 39 der Kupplungswandung 16 bis in die die geringste Schnittlänge bewirkende Raststellung "1" mitgenommen, die durch Einfallen der Rastnase 33 in die Rastkerbe 34.3 gekennzeichnet ist. Beim weiteren Zurückschieben des Kupplungsstößels 10 mittels des Schiebeschalters 11 entgegen der Pfeilrichtung x gelangt die Kupplungsnase 14 des Kupplungsstößels 10 nach Passieren der Sperrkante 40, die sich gemäß Fig. 5 etwas unterhalb der Ebene der von der Kupplungswandung 16 gebildeten Sperrschulter 24 erstreckt, also in Kupplungsrichtung x gegenüber letzterer um ein geringes Maß vorspringt, in den Bereich der Kupplungsnut 17, die ein Ausweichen der an der kammseitigen Rastschulter 18 anliegenden Kupplungsnase 14 des Kupplungsstößels 10 in die Vertiefung 20 gestattet.

Beim weiteren Zurückschieben des Kupplungsstößels 10 mittels des Schiebeschalters 11 überwindet deshalb die Kupplungsnase 14 durch Verschwenken des Kupplungsstößels 10 um das Filmscharnier 15 entgegen dem Uhrzeigersinn die Rastschulter 18 und gibt dadurch den Distanzkamm 3 zum manuellen Abheben frei. Der Schiebeschalter 11 der Haarschneidemaschine 1 gelangt dabei in die durch Eingriff der Rastnase 33 in die Rastkerbe 34.2 gekennzeichnete "Ein"-Stellung, in der die Haarschneidemaschine 1 noch eingeschaltet ist. Das nochmalige Zurückschieben des Schiebeschalters 11 bis zum Einfallen seines Rasthebels 32 in die Rastkerbe 34.1 bewirkt schließlich das Ausschalten des gesamten Antriebs der Haarschneidemaschine 1 mittels des vom Schiebeschalter 11 gesteuerten bzw. betätigten elektrischen Schalters 21.

Die in Fig. 7 dargestellte Prinzipdarstellung zeigt einen in Längsrichtung beweglichen Vorwahlschieber 60, bestehend aus einer Leiterplatte 66, einem Rasthebel 62 und einer Handhabe 61. Mittels der Handhabe 61 ist der Vorwahlschieber 60 in verschiedenen Rastpositionen 1, 2, 3 und 4 bewegbar. Diese Rastpositionen werden durch eine im Gehäuse festgelegte Rastenleiste 64 bestimmt, in deren Rastkerben die am Ende des Rasthebels 62 befindliche Rastnase 63 einrastet.

Die Abstände der Rastpositionen des Vorwahlschiebers 60 entsprechen den Abständen der Rastpositionen 1, 2, 3 und 4 des Schiebeschalters 11. Die Rastposition des Schiebeschalters 11 werden durch daran befestigte Rasthebel 32 festgelegt, deren Enden in Rastkerben von ebenfalls im Gehäuse festgelegten Rastenleisten 34 einrasten.

Der Schiebeschalter 11 ist mit zwei Schleifkontakten 68 und 78 versehen, wobei der eine Schleifkontakt 78 über die Leiterbahn 77 einer im Gehäuse festgelegten Leiterplatte 76 und der andere Schleifkontakt 68 über die Leiterbahn 67 der Leiterplatte 66 des Vorwahlschiebers 60 gleitet. Die beiden Schleifkontakte 68 und 78 stehen im Schiebeschalter 11 miteinander in Verbindung. Das obere Ende der Leiterbahn 77 ist mit dem Motor M fest und das obere Ende der Leiterbahn 67 über einen Schleifkontakt 69 verbunden. Da die Leiterbahn 77 der feststehenden Leiterplatte 76 mit einem Pol der Spannungsquelle verbunden ist, wird der Motor M eingeschaltet, wenn der Schiebeschalter 11 die beiden Leiterbahnen 77 und 67 über die Schleifkontakte 78 und 68 miteinander verbindet.

Der Schiebeschalter 11 befindet sich in der in Fig. 1 dargestellten Position in der Raststellung "0", das heißt der Motor ist ausgeschaltet, und der Vorwahlschalter 60 befindet sich in der Raststellung "1", entsprechend der kürzest einstellbaren Haarlänge. Wird nun der Schiebeschalter von der Raststellung "0" auf die Raststellung "1" hochgeschoben, schaltet sich der Motor ein, da nun der Schleifkontakt 68 mit der Leiterbahn 67 in Verbindung steht.

Wäre der Vorwahlschieber 60 auf die Raststellung "4" (strich-punktiert eingezeichnet) eingestellt, was hier der größten einstellbaren Haarlänge entspricht, würde der Schleifkontakt 68 mit der Leiterbahn 67 erst in Berührung kommen, das heißt den Motor erst einschalten, wenn der Schiebeschalter 11 ebenfalls in die Raststellung "4" hochgeschoben ist.

Auf diese Weise ist gewährleistet, daß sich die Haarschneidemaschine erst dann in Betrieb setzt, wenn der Schiebeschalter (und mit diesem der aufgesetzte Distanzkamm) die mit dem Vorwahlschieber markierte Rastposition erreicht hat. Diese Lösung hat den Vorteil, daß die Haare nicht aus Versehen kürzer als vorgewählt geschnitten werden können. Außerdem funktioniert die Haarschneidemaschine wie bisher bei allen eingestellten Haarlängen, wenn der Vorwahlschieber 60 in der Rastposition "1" steht.

Bei einer anderen Lösung kann die Leiterbahn 67 auf der Leiterplatte 66 auch so kurz vorgesehen werden, daß der Schleifkontakt 68 nur in einer einzigen Raststellung des Vorwahlschiebers 60 mit der Leiterbahn in Berührung kommt, so daß die Haarschneidemaschine nur in dieser einzigen, vorgewählten Raststellung anläuft.

## Patentansprüche

1. Elektrische Haarschneidemaschine mit einem Scherkopf (2) sowie mit einem auf den Scherkopf aufsetzbaren Distanzkamm (3) zur gleitenden Auflage auf der zu behandelnden Hautoberfläche, der in verschiedenen Raststellungen bezüglich der Vorderkante (4) des Scherkopfes (2) einstellbar ist, sowie mit einem Schiebeschalter (11) zum Ein- und Ausschalten des Antriebs (M) der Haarschneidemaschine sowie zum Verschieben des Distanzkammes (3), wobei der Distanzkamm (3) und der Schiebeschalter (11) mit in Eingriff bringbaren Kupplungsmitteln versehen sind und zu der "Ein"- und "Aus"-Stellung des Schiebeschalters (11) weitere Raststellungen vorgesehen sind, dadurch gekennzeichnet, daß ein einstellbarer Vorwahlschieber (60) vorgesehen ist, der über weitere Mittel mit dem Schiebeschalter (11) derart gekoppelt ist, daß der Antrieb (M) der Haarschneidemaschine erst bei einer durch den Vorwahlschieber (60) bestimmten Raststellung des Distanzkammes (3) einschaltet.

2. Haarschneidemaschine nach Anspruch 1, dadurch gekennzeichnet, daß der Vorwahlschieber (60) aus einer Leiterplatte (66) mit einer darauf angeordneten Leiterbahn (67) und einem in eine feststehende Rastenleiste (64) eingreifbaren Rasthebel (62) besteht, wobei der Vorwahlschieber (60) in Längsrichtung der Leiterbahn (67) derart bewegbar ist, daß, je nach vorgewählter Raststellung des Vorwahlschiebers (60), der Schiebeschalter (11) den Stromkreis für den Antrieb über eine feststehende (77) und die bewegliche (67) Leiterplatte erst dann schließt, wenn der Schiebeschalter (11) die der vorgewählten Raststellung des Vorwahlschalters (60) entsprechende Raststellung erreicht hat.

3. Haarschneidemaschine nach Anspruch 2, dadurch gekennzeich-net, daß die Länge der Leiterbahn (67) des Vorwahlschiebers (60) so gewählt ist, daß der Stromkreis für den Antrieb für die vorgewählte und für alle folgenden, größeren Haarlängen entsprechenden Raststellungen geschlossen wird.

4. Haarschneidemaschine nach Anspruch 2, dadurch gekennzeichnet, daß die Länge der Leiterbahn (67) des Vorwahlschiebers (60) so gewählt ist, daß der Stromkreis für den Antrieb nur bei der vorgewählten Raststellung geschlossen wird.

## Claims

1. An electric hair cutting apparatus, with a shearing head (2) as well as a spacer comb (3) which is adapted to be seated on the shearing head for sliding contact with the skin surface to be treated and is adjustable to various positions relative to the forward edge (4) of the shearing head (2), as well as with a sliding switch (11) for enabling and disabling the drive (M) of the hair cutting apparatus and for adjusting the spacer comb (3), with the spacer comb (3) and the sliding switch (11) being provided with engageable coupling means, and with further positions being provided in addition to the "On" and "Off" positions of the sliding switch (11), characterized in that an adjustable pre-selector slide means (60) is provided which is coupled to the sliding switch (11) by further means such that the drive (M) of the hair cutter is not energized until the spacer comb (3) is in a position determined by the pre-selector slide means (60).

2. The hair cutting apparatus as claimed in claim 1, characterized in that the preselector slide means (60) is comprised of a printed circuit board (66) having a conductor (67) arranged thereon and a detent pawl (62) adapted to engage in a fixedly mounted ratchet bar (64), with the preselector slide means (60) being movable in the longitudinal direction of the conductor (67) such that, depending on the preselected position of the pre-selector slide means (60), the sliding switch (11) will close the circuit for the drive through a fixed conductor (77) and the movable conductor (67) not until the sliding switch (11) has reached the position corresponding to the predetermined position of the preselector slide means (60).

3. The hair cutting apparatus as claimed in claim 2, characterized in that the length of the conductor (67) of the preselector slide means (60) is chosen such that the circuit for the drive is closed for the preselected position and for all subsequent positions corresponding to longer lengths of hair.

4. The hair cutting apparatus as claimed in claim 2, characterized in that the length of the conductor (67) of the preselector slide means (60) is chosen such that the circuit for the drive is only closed for the preselected position.

## Revendications

1. Tondeuse électrique de poils comportant une tête de tonte (2) ainsi que, pour l'appui glissant sur la surface de peau à traiter, un peigne d'écartement (3), qui peut être monté sur la tête de tonte et qui peut être réglé dans différentes positions de crans par rapport au bord antérieur (4) de la tête de tonte (2), et comportant un commutateur coulissant (11) pour la mise en et hors service de l'entraînement (M) de la tondeuse ainsi que pour le déplacement du peigne d'écartement (3), le peigne d'écartement (3) et le commutateur coulissant (11) étant équipés de moyens d'accouplement qui peuvent être mis en prise, d'autres positions de crans étant prévues en plus des positions "en service" et "hors service" du commutateur coulissant (11), caractérisé en ce qu'il est prévu un coulisseau de présélection (60) réglable qui est accouplé par l'intermédiaire d'autres moyens au commutateur coulissant (11) de façon que l'entraînement (M) de la tondeuse ne soit enclenché que pour une position de cran, du peigne d'écartement (3), déterminée par le coulisseau de présélection (60).

2. Tondeuse suivant la revendication 1, caractérisée en ce que le coulisseau de présélection (60) est constitué d'un circuit imprimé (66), comprenant une piste conductrice (67) qui est agencée là-dessus, et d'un levier d'accrochage (68) qui peut pénétrer dans une barre à crans (64) fixe, le coulisseau de présélection (60) pouvant être déplacé dans la direction longitudinale de la piste conductrice (67) de façon que selon la position de cran présélectionnée du coulisseau de présélection (60), le commutateur coulissant (11) ne ferme le circuit de courant de l'entraînement, par l'intermédiaire d'un circuit imprimé fixe (77) et du circuit imprimé mobile (67), que lorsque le commutateur coulissant (11) a atteint la positon de cran correspondant à la position de cran présélectionnée du coulisseau de présélection (60).

3. Tondeuse suivant la revendication 2, caractérisée en ce que la longueur de la piste conductrice (67) du coulisseau de présélection (60) est choisie de façon que le circuit de courant de l'entraînement soit fermé pour la position de cran présélectionnée et pour toutes les suivantes correspondant à des longueurs de poils supérieures.

4. Tondeuse suivant la revendication 2, caractérisée en ce que la longueur de la piste conductrice (67) du coulisseau de présélection (60) est choisie de façon que le circuit de courant de I'entraînement ne soit fermé que pour la position de cran présélectionnée.
